# FASCICULE DE BREVET EUROPEEN

(11) **EP 0 836 822 B1**
(45) Date de publication et mention de la délivrance du brevet: **03.11.2004**
(21) Numéro de dépôt: 97810715.9
(22) Date de dépôt: 29.09.1997
(51) Int. Cl.: A47F 7/03

(54) **Dispositif d'emballage et de présentation d'au moins une pièce de joaillerie ou d'horlogerie et support de présentation ou de rangement d'au moins une pièce de joaillerie ou d'horlogerie susceptible d'être utilisé dans le dispositif**
Verpackungs- und Ausstellungsvorrichtung für Schmuckobjekte oder Uhren, sowie darin benutzbares Halte- oder Aufbewahrungselement
Packaging and display device for jewelry and support or storage element to be used therein

(30) Priorité: 17.10.1996 CH 254196
(43) Date de publication de la demande: 22.04.1998
(73) Titulaire: Gainerie Moderne SA, 1701 Fribourg (CH)
(72) Inventeur: Renevey, Roland, 1754 Rosé (CH)
(74) Mandataire: AMMANN PATENTANWAELTE AG BERN

(56) Documents cités:
- CH-A- 518 081
- CH-A- 581 459
- US-A- 1 774 430
- US-A- 2 180 885
- US-A- 4 011 942
- US-A- 5 181 608
- US-A- 5 383 552

## Description

La présente invention concerne un dispositif d'emballage et de présentation d'au moins une pièce de joaillerie ou d'horlogerie selon le préambule de la revendication 1. L'invention porte aussi sur un support de présentation ou de rangement d'au moins une pièce de joaillerie ou d'horlogerie susceptible d'être utilisé dans un tel dispositif.

Des dispositifs d'emballage et de présentation de pièce de joaillerie ou montre (aussi appelés "écrins") qui sont actuellement largement commercialisés sont constitués de structures rigides en matériau synthétique ou en carton qui se présentent généralement sous la forme d'une boîte comportant une partie formant logement dans lequel la montre ou la pièce de bijouterie est destinée à venir se positionner directement ou par l'intermédiaire d'un support, un couvercle étant destiné à venir se rabattre sur ladite partie pour fermer la boîte. A cet effet, ce type de boîte comprend généralement un système de fermeture mécanique. Dans le cas d'un bracelet ou d'une montre-bracelet, le bracelet est fermé pour que la pièce tienne sur le support. Afin de présenter avantageusement des pièces de taille différente, des supports différents appropriés spécifiquement pour soutenir telles ou telles pièces (par exemple les montres-bracelets homme, femme ou enfant, chacune ayant sa propre longueur de bracelet standard), sont prévus.

US 2, 180,885 décrit un dispositif d'emballage et de présentation d'une pièce de joaillerie ou d'horlogerie comprenant un support destiné à recevoir ladite pièce. Ce support est prévu pour recevoir des bracelets de montre de différents types et de différentes longueurs. A cette fin, le support comporte essentiellement une rampe (15) en forme grossière d'arc ou de C (avec l'ouverture orientée vers le bas), donc d'arceau, et un organe élastique métallique (18) de forme analogue. Un arceau (15) et un organe élastique (18) sont reliés solidairement entre eux, celui-ci étant plaqué contre celui-là sur sa plus grande longueur, seule la partie avant de l'organe (18) se dégageant de l'arceau. Une nécessaire rigidification du bloc monolithique que forment ces deux éléments est obtenue par l'adjonction de parois latérales (14) (à défaut de parois, lesdits éléments seraient bien sûr soumis, lors de chaque manipulation, à des effets de vrille ou de torsion). Le pliage de la partie avant de l'organe (18) est plus ou moins accentué, selon la longueur du bracelet: la bande métallique élastique est fortement tirée vers l'arrière lorsque le support reçoit une montre dames (comme on l'aperçoit sur la figure 2 de D1) et le sera sensiblement moins lorsque ledit support recevra une montre hommes. L'ensemble support-montre doit ensuite être inséré dans une boite comprenant un corps et un couvercle, le support n'ayant aucune tenue à lui seul.

CH 581 459 décrit un dispositif d'emballage d'une pièce de joaillerie, notamment d'une montre-bracelet, de présentoir et comportant un support destiné à recevoir ladite pièce. L'objectif premier est d'arriver à un étui (ou enveloppe) permettant un rangement rationnel et, surtout, assurant un transport sûr de la pièce. A cette fin, le dispositif comprend un étui constitué de deux éléments identiques, amovibles, c'est-à-dire enfichables l'un dans l'autre et détachables l'un de l'autre, et un support formé de deux parties - soit une première et une deuxième partie - de formes complémentaires, coopérant l'une avec l'autre. La première partie du support présente des moyens élastiques. La deuxième partie est enfichable sur la première et peut en être retirée, la liaison résultant d'un effet de pincement (ou de pression), grâce auxdits moyens élastiques. Chacune des parties est pourvue obligatoirement d'une paroi latérale présentant une zone oblongue surélevée sur laquelle une partie latérale correspondante de l'étui vient prendre appui. La montre est agencée sur la première partie du support comprenant les moyens élastiques, le bracelet étant pressé contre le face intérieure de la deuxième partie une fois les deux parties assemblées, la montre se trouvant ainsi immobilisée.

Le but de l'invention est de réaliser un dispositif d'emballage et de présentation d'au moins une pièce de joaillerie ou d'horlogerie avec un support pour ladite pièce, qui rend possible l'emballage et la présentation avantageuse de plusieurs types de pièces de joaillerie ou d'horlogerie, et dont la fabrication est facile et peu coûteuse.

L'objectif est atteint grâce aux moyens définis dans la revendication 1. La surface de soutien en kit constitue un support pouvant présenter plusieurs configurations en fonction du nombre et des dimensions des modules utilisés. Elle permet l'utilisation d'un seul dispositif pour des pièces de joaillerie ou d'horlogerie ayant des tailles différentes, sans la nécessité de construire des supports entiers de taille différente et spécifiquement appropriée, ce qui signifie une réduction des frais de production importante. Le(s) module(s) amovible(s) du support facilite(nt) l'adaptation de celui-ci à la taille de la pièce à emballer et/ou à présenter. Ainsi, les moyens de l'invention pallient les inconvénients rencontrés avec les dispositifs de l'art antérieur.

Les moyens définis dans les revendications dépendantes permettent, quant à eux, de réaliser l'invention selon des exécutions préférées.

Une forme d'exécution du dispositif selon l'invention sera maintenant décrite à titre d'exemple non limitatif, à l'appui des dessins annexés dans lesquels
la Fig. 1 représente trois vues orthogonales (Fig. 1A, 1B, 1C) du premier module selon l'invention,
la Fig. 2 représente trois vues orthogonales (Fig. 2A, 2B, 2C) du deuxième module complémentaire selon l'invention,
la Fig. 3 est une vue de côté schématique en coupe partielle du premier module et deuxième module complémentaire à l'état assemblé,
la Fig. 4 montre trois vues orthogonales schématiques (Fig. 4A, 4B, 4C) en coupe partielle du dispositif selon l'invention sans les modules et
la Fig. 5 est une vue de côté du dispositif avec le premier module et deuxième module complémentaire à l'état assemblé.

Les Figures la, 1b et 1c représentent trois vues orthogonales du premier module 1 selon l'invention, les Figures 1a et 1c montrant respectivement une première et une deuxième vue de côté du module 1, la Figure 1b représentant une vue de dessus. Le premier module 1 présente une forme substantiellement cylindrique avec une section droite ovale ou oblongue. Les deux faces latérales parallèles 2, 3 du premier module 1 sont, par exemple, réalisées en carton, en bois ou en matériau synthétique, leurs surfaces extérieures étant de préférence revêtues de cuir, de daim, de simili-cuir, de tissu ou de tout autre matériau approprié. Entre lesdites faces latérales 2, 3 se trouve une partie servant de coussin, par exemple en mousse, entourée d'une surface de soutien cylindrique continue 4 en cuir, daim, simili-cuir ou tout autre matériau approprié, laquelle surface de soutien 4 est destinée à recevoir une ou plusieurs pièces de joaillerie ou d'horlogerie. La longueur de soutien de ladite surface de soutien 4 correspond à peu près à la longueur du pourtour des faces latérales 2, 3.

Le premier module 1 est pourvu de deux fentes latérales parallèles 5, 6 aptes à recevoir deux languettes latérales correspondantes du deuxième module (voir Fig. 2). Lesdites fentes 5, 6 sont avantageusement prévues auprès des faces latérales 2, 3 et environ à mi-distance des extrémités du module oblong 1 (voir Fig. 1b). Elles constituent des moyens permettant de relier entre eux de façon amovible le premier module et le deuxième module complémentaire.

Les Figures 2a, 2b et 2c représentent trois vues orthogonales du deuxième module complémentaire 7 selon l'invention, les Figures 2a et 2c montrant respectivement une première et une deuxième vue de côté du deuxième module complémentaire 7, la Figure 2b représentant une vue de dessus. Le deuxième module complémentaire 7 présente une surface de soutien discontinue 8, celle-ci étant prolongée de part et d'autre d'une partie de liaison, c'est-à-dire reliant cette surface de soutien 8, laquelle partie comprend une surface 9 destinée à se mettre en regard ou au contact d'une portion de surface de soutien du premier module 1.

En outre, ce deuxième module complémentaire 7 est muni de deux languettes latérales 10, 11 destinées à coopérer avec les fentes latérales 5, 6 du premier module 1. Lesdites languettes 10, 11 sont de préférence formées comme des prolongations partielles de deux faces latérales parallèles 12, 13 qui sont, par exemple, réalisées en carton, en bois ou en matériau synthétique, leurs surfaces extérieures étant revêtues de cuir, de daim, de simili-cuir ou de tout autre matériau approprié. Les languettes 10, 11 présentent une forme triangulaire ou trapézoïdale, ce qui facilite le montage et le démontage du support. Entre lesdites faces latérales 12, 13 se trouve une partie servant de coussin, par exemple en mousse, entourée, d'une part, de la surface de soutien cylindrique discontinue 8 en cuir, daim, simili-cuir ou tout autre matériau approprié et, d'autre part, de la surface de liaison 9.

La Figure 3 est une vue de côté schématique en coupe partielle du premier module 1 et deuxième module complémentaire 7 à l'état assemblé. Les languettes 10, 11 sont introduites dans les fentes respectives 5, 6, reliant ainsi par friction entre eux de façon amovible lesdits modules 1, 7 qui présentent ensemble une forme essentiellement cylindrique avec une section droite approximativement triangulaire dont les sommets sont arrondis. Dans cette deuxième configuration, le support présente une surface de soutien 4, 8 ayant une longueur de soutien supérieure à la longueur de la surface de soutien 4 du seul premier module 1, ledit support pouvant ainsi être adapté, en fonction des dimensions du deuxième module complémentaire 7, aux tailles les plus diverses des pièces de joaillerie ou d'horlogerie à emballer et/ou à présenter. Il est aussi possible de prévoir, par exemple, un troisième module, qui pourrait être monté sur le premier module 1 ou sur le deuxième module complémentaire 7, permettant de réaliser un support ayant une surface de soutien d'une autre longueur encore.

Dans l'exemple illustré, le premier module 1 peut constituer à lui seul un support présentant une surface de soutien 4 susceptible de recevoir, par exemple, une montre-bracelet femme. Mais ce premier module 1, lorsqu'il est muni du deuxième module complémentaire détachable 7, forme un nouveau support offrant une surface de soutien prolongée 4, 8 susceptible de recevoir, par exemple, une montre-bracelet homme.

Quoique les fentes 5, 6 et les languettes 10, 11 se sont avérées avantageuses en ce qui concerne le coût de fabrication et la facilité d'assemblage et de démontage du support ainsi que la liaison sûre et fiable des modules 1 et 7, il va de soi que tout autre moyen de liaison approprié est possible.

La Figure 4 montre trois vues orthogonales schématiques en coupe partielle du dispositif selon l'invention sans lesdits modules 1, 7, les Figures 4a et 4c montrant respectivement une première et une deuxième vue de côté du dispositif, la Figure 4b représentant une vue de dessus. Le dispositif comprend une boîte 14 composée d'une partie 15 formant logement et d'un couvercle 16. Ladite boîte 14 est pourvue d'un organe de réception ou de soutien pouvant coopérer avec le support composé soit du seul premier module 1, soit des deux modules 1, 7. Selon l'exemple, cet organe est constitué d'un préformé 17 pourvu d'un évidement 18 servant de logement au support pris dans l'une ou l'autre de ses deux configurations.

L'évidement 18 peut avoir une forme essentiellement cylindrique avec une section en segment de cercle ou d'ovale. Dans l'exemple illustré, l'évidement 18 a une forme essentiellement prismatique avec une section polygonale et convexe. Ceci permet de ranger le support avec la pièce à présenter sous des angles différents (voir Fig. 5) dans la boîte 14, chaque inclinaison du support correspondant à une position oblique de présentation différente de la pièce en question.

L'évidement 18 présente deux parois latérales parallèles 19, 20 pour serrer le support ainsi qu'une surface de base 21 ayant au moins une partie oblique 22. De préférence, la largeur du premier module 1 est légèrement supérieure à la largeur du deuxième module 7, de sorte que l'organe 17 coopère essentiellement avec le premier module 1. De cette façon, le support en soi, dans toutes ses configurations peut facilement être retiré du logement, sans devoir détacher le deuxième module complémentaire 7 du premier module 1, car la désolidarisation dans ce cas rendrait l'enlèvement ou l'extraction du seul deuxième module complémentaire 7 hors du logement 17 pénible. Un fermoir 23 est prévu pour la boîte 14, ainsi qu'une couche molle 24 munie d'un revêtement à l'intérieur du couvercle 16, laquelle couche assure le rangement sûr de la ou des pièce(s) à emballer et/ou à présenter dans la boîte 14.

La Figure 5 est une vue de côté du dispositif avec le premier module 1 et deuxième module complémentaire 7 à l'état assemblé. Une montre 25, par exemple une montre homme, avec un bracelet 26 est montée sur le support constituant la surface de soutien en kit 1, 7. En écartant le deuxième module complémentaire 7, ledit support est immédiatement prêt à recevoir une pièce d'une autre taille, par exemple une montre femme. Le dispositif selon l'invention rend alors possible, en fonction des dimensions du premier module 1 et du deuxième module 7 (et d'éventuels modules additionnels), l'emballage et la présentation avantageuse de quasiment tous types de pièces de joaillerie ou d'horlogerie.

## Revendications

1. Dispositif d'emballage et de présentation d'au moins une pièce de joaillerie ou d'horlogerie comprenant une surface de soutien destinée à recevoir ladite pièce, **caractérisé en ce que** la surface de soutien est en kit et comporte un premier module (1) et au moins un deuxième module complémentaire (7), ces modules étant pourvus de moyens permettant de les relier entre eux de façon amovible, de sorte qu'une première et une deuxième configurations soient possibles, la première configuration constituée du premier module (1) présentant une surface de soutien (4) ayant une première longueur de soutien et la deuxième configuration résultant de l'assemblage du premier module (1) avec le module complémentaire (7) présentant une surface de soutien (8) ayant une deuxième longueur de soutien.

2. Dispositif selon la revendication 1, **caractérisée en ce que** le premier module (1) présente une forme essentiellement cylindrique avec une section ovale ou oblongue.

3. Dispositif selon la revendication 1 ou 2, **caractérisé en ce que** la surface de soutien (8) du deuxième module complémentaire (7) est discontinue et prolongée de part et d'autre d'une partie de liaison (9).

4. Dispositif selon la revendication 3, **caractérisé en ce que** la partie de liaison comprend une surface (9) destinée à se mettre en regard ou au contact d'une portion de surface de soutien (4) du premier module (1).

5. Dispositif selon l'une des revendications 1 à 4, **caractérisé en ce que** le premier module (1) présente au moins une fente (5, 6) apte à recevoir une languette correspondante (10, 11) du deuxième module complémentaire (7).

6. Dispositif selon la revendication 5, **caractérisé en ce que** le premier module (1) présente deux fentes latérales parallèles (5, 6) aptes à recevoir deux languettes latérales correspondantes (10, 11) du deuxième module complémentaire (7).

7. Dispositif selon la revendication 5 ou 6, **caractérisé en ce que** la (les) languette(s) latérale(s) (10, 11) du deuxième module complémentaire (7) présente(nt) une forme triangulaire ou trapézoïdale.

8. Dispositif selon l'une des revendications 1 à 7, **caractérisé en ce que** le premier module (1) et le deuxième module complémentaire (7) présentent, à l'état assemblé, une forme essentiellement cylindrique avec une section approximativement triangulaire dont les sommets sont arrondis.

9. Dispositif selon l'une des revendications 1 à 8, **caractérisé en ce qu'**il comprend une boîte (14) pourvue d'un organe de réception ou de soutien (17) pouvant coopérer avec la surface de soutien en kit composée soit du seul premier module (1), soit de plusieurs modules (1, 7).

10. Dispositif selon la revendication 9, **caractérisé en ce que** ledit organe est constitué d'un préformé (17) pourvu d'un évidement (18) servant de logement à la surface de soutien en kit prise dans l'une quelconque de ses configurations.

11. Dispositif selon la revendication 10, **caractérisé en ce que** l'évidement (18) a une forme essentiellement cylindrique avec une section en segment de cercle ou d'ovale.

12. Dispositif selon la revendication 10, **caractérisé en ce que** l'évidement (18) a une forme essentiellement prismatique avec une section polygonale et convexe.

13. Dispositif selon la revendication 10 ou 12, **caractérisé en ce que** l'évidement (18) présente deux parois latérales parallèles (19, 20) pour serrer la surface de soutien en kit ainsi qu'une surface de base (21) ayant au moins une partie oblique (22).

14. Dispositif selon l'une des revendications 9 à 13, **caractérisé en ce que** la largeur du premier module (1) est légèrement supérieure à la largeur du deuxième module complémentaire (7), de sorte que l'organe (17) coopère essentiellement avec le premier module (1).

15. Dispositif selon l'une des revendications 1 à 14, **caractérisé en ce que** plusieurs deuxièmes modules complémentaires (7) sont prévus, chacun offrant, en état assemblé, une surface de soutien ayant une longueur de soutien différente.

## Patentansprüche

1. Verpackungs- und Präsentationsvorrichtung für mindestens ein Schmuckobjekt oder eine Uhr, mit einer Auflagefläche zur Aufnahme des genannten Objekts, **dadurch gekennzeichnet, dass** die Auflagefläche im Baukastensystem zusammengesetzt ist und ein erstes Modul (1) und mindestens ein zweites Ergänzungsmodul (7) enthält, welche Mittel aufweisen, um diese lösbar miteinander zu verbinden, derart, dass eine erste und eine zweite Konfiguration möglich sind, wobei die erste Konfiguration aus dem ersten Modul (1) besteht, welches eine Auflagefläche (4) einer ersten Länge aufweist, und die zweite Konfiguration aus dem Zusammenbau des ersten Moduls (1) und des Ergänzungsmoduls (7) hervorgeht, welche eine Auflagefläche (8) einer zweiten Länge aufweisen.

2. Vorrichtung nach Anspruch 1, **dadurch gekennzeichnet, dass** das erste Modul (1) eine im wesentlichen zylindrische Form mit ovalem oder länglichem Querschnitt aufweist.

3. Vorrichtung nach Anspruch 1 oder 2, **dadurch gekennzeichnet, dass** die Auflagefläche des zweiten Ergänzungsmoduls (7) nicht durchgehend ist (8) und auf beiden Seiten in einen Verbindungsteil (9) übergeht.

4. Vorrichtung nach Anspruch 3, **dadurch gekennzeichnet, dass** der Verbindungsteil eine Fläche (9) aufweist, welche auf einem Teil der Auflagefläche (4) des ersten Moduls (1) zu liegen kommt.

5. Vorrichtung nach einem der Ansprüche 1 bis 4, **dadurch gekennzeichnet, dass** das erste Modul (1) mindestens einen Schlitz (5, 6) zur Aufnahme einer entsprechenden Zunge (10, 11) des zweiten Ergänzungsmoduls (7) aufweist.

6. Vorrichtung nach Anspruch 5, **dadurch gekennzeichnet, dass** das erste Modul 1 zwei parallele seitliche Schlitze (5, 6) aufweist, in welche zwei entsprechende seitliche Zungen (10, 11) des zweiten Ergänzungsmoduls (7) einsteckbar sind.

7. Vorrichtung nach Anspruch 5 oder 6, **dadurch gekennzeichnet, dass** der oder die seitliche(n) Schlitz(e) (10, 11) des zweiten Ergänzungsmoduls (7) dreieckig oder trapezförmig ist bzw. sind.

8. Vorrichtung nach einem der Ansprüche 1 bis 7, **dadurch gekennzeichnet, dass** das erste Modul (1) und das zweite Ergänzungsmodul (7) im zusammengefügten Zustand eine im wesentlichen zylindrische Form mit annähernd dreieckigem Querschnitt mit abgerundeten Ecken aufweisen.

9. Vorrichtung nach einem der Ansprüche 1 bis 8, **dadurch gekennzeichnet, dass** sie eine Schachtel (14) mit einem Aufnahme- oder Stützelement (17) aufweist für die zusammengesetzte Auflagefläche bestehend entweder nur aus dem ersten Modul (1) oder aus mehreren Modulen (1, 7).

10. Vorrichtung nach Anspruch 9, **dadurch gekennzeichnet, dass** das Element aus einem Formteil (17) mit einer Ausnehmung (18) besteht, welche als Aufnahme für die Auflagefläche in einer beliebigen Konfiguration dient.

11. Vorrichtung nach Anspruch 10, **dadurch gekennzeichnet, dass** die Ausnehmung (18) eine im wesentlichen zylindrische Form mit einem Querschnitt in der Form eines kreisförmigen oder ovalen Segments aufweist.

12. Vorrichtung nach Anspruch 10, **dadurch gekennzeichnet, dass** die Ausnehmung (18) eine im wesentlichen prismatische Form mit mehreckigem, konvexem Querschnitt aufweist.

13. Vorrichtung nach dem Anspruch 10 bis 12, **dadurch gekennzeichnet, dass** die Ausnehmung (18) zwei parallele Seitenwände (19, 20) zur Klemmung der zusammengesetzten Auflagefläche und eine Grundfläche (21) mit mindestens einem schrägen Teil (22) aufweist.

14. Vorrichtung nach einem der Ansprüche 9 bis 13, **dadurch gekennzeichnet, dass** das erste Modul (1) etwas breiter als das zweite Ergänzungsmodul (7) ist, so dass das Element (17) im wesentlichen mit dem ersten Modul (1) zusammenwirkt.

15. Vorrichtung nach einem der Ansprüche 1 bis 14, **dadurch gekennzeichnet, dass** mehrere zweite Ergänzungsmodule (7) vorgesehen sind, welche im zusammengesetzten Zustand jeweils eine Auflagefläche unterschiedlicher Länge ergeben.

## Claims

1. Packaging and presentation device for at least one piece of jewellery or a timepiece, comprising a supporting surface intended to receive the piece, **characterised in that** the supporting surface is made up of a kit and comprises a first module (1) and at least one second, complementary module (7), the modules being provided with means allowing to removably connect them to each other such that a first and a second configuration are possible, the first configuration consisting of the first module (1), which has a supporting surface (4) of a first supporting length, and the second configuration resulting from the assembly of the first module (1) with the second, complementary module (7) with a supporting surface (8) of a second supporting length.

2. Device according to claim 1, **characterised in that** the first module (1) has an essentially cylindrical shape with an oval or oblong cross-section.

3. Device according to claim 1 or 2, **characterised in that** the supporting surface of the second, complementary module (7) is discontinuous (8) and followed on either side by a connecting portion (9).

4. Device according to claim 3, **characterised in that** the connecting portion comprises a surface (9) which is intended to face or to contact a portion of the supporting surface (4) of the first module (1).

5. Device according to one of claims 1 to 4, **characterised in that** the first module (1) comprises at least one slot (5, 6) for receiving a corresponding tongue (10, 11) of the second, complementary module (7).

6. Device according to claim 5, **characterised in that** the first module (1) comprises two parallel lateral slots (5, 6) for receiving two corresponding lateral tongues (10, 11) of the second, complementary module (7).

7. Device according to claim 5 or 6, **characterised in that** the lateral tongue(s) (10, 11) of the second, complementary module (7) has/have a triangular or trapezoid shape.

8. Device according to one of claims 1 to 7, **characterised in that** in the assembled state, the first module (1) and the second, complementary module (7) have an essentially cylindrical shape with an approximately triangular cross-section with rounded corners.

9. Device according to one of claims 1 to 8, **characterised in that** it comprises a box (14) provided with a seat or supporting member (17) intended to cooperate with the composite supporting surface composed either of the first module (1) alone or of several modules (1, 7).

10. Device according to claim 9, **characterised in that** the member consists of a preformed part (17) having a recess (18) serving as a seat for the composite supporting surface in any one of its configurations.

11. Device according to claim 10, **characterised in that** the recess (18) has an essentially cylindrical form with a cross-section in the shape of a circular or oval segment.

12. Device according to claim 10, **characterised in that** the recess (18) has an essentially prismatic form with a polygonal and convex cross-section.

13. Device according to claim 10 to 12, **characterised in that** the recess (18) has two parallel side walls (19, 20) in order to clamp the composite supporting surface, as well as a base surface (21) having at least one oblique portion (22).

14. Device according to one of claims 9 to 13, **characterised in that** the width of the first module (1) is slightly greater than the width of the second, complementary module (7), such that the member (17) cooperates with the first module (1) essentially.

15. Device according to one of claims 1 to 14, **characterised in that** a plurality of second, complementary modules (7) are provided, each of which results in a supporting surface of a different supporting length in the assembled state.
